# EUROPÄISCHE PATENTSCHRIFT

(11) **EP 0 081 102 B1**
(45) Veröffentlichungstag und Bekanntmachung des Hinweises auf die Patenterteilung: **02.04.1986**
(21) Anmeldenummer: 82110531.9
(22) Anmeldetag: 15.11.1982
(51) Int. Cl.: A47C 7/44, A47C 3/12, A47C 7/54

(54) **Sitzmöbel**
Sitting furniture
Meuble d'assise

(30) Priorität: 07.12.1981 DE 3148393; 26.10.1982 DE 3239634
(43) Veröffentlichungstag der Anmeldung: 15.06.1983
(73) Patentinhaber: Gebrüder Thonet GmbH, D-3558 Frankenberg (DE)
(72) Erfinder: Lange, Gerd, D-6749 Kapsweyer (DE)
(74) Vertreter: Müller-Boré & Partner Patentanwälte

## Beschreibung

Die Erfindung betrifft ein Sitzmöbel mit einer Sitzfläche und einer Rückenlehne, wobei zwischen Sitzfläche und Rückenlehne ein aus Kunststoff bestehender Federungsbereich angeordnet ist, der über die gesamte Breite von Sitzfläche und Rückenlehne verläuft und über die Schnittlinie von Sitzfläche und Rückenlehne hinausragt, und mit einem Traggestell.

Aus der FR-A-2 354 734 sind eine Vielzahl von Verbindungsbereichen zwischen der Sitzfläche und der Rückenlehne eines Sitzmöbels im Vertikalschnitt bekannt. Diese Verbindungsbereiche sind dort aus massivem Material, wie Holz, Metall oder Kunststoff. Über die Ausbildung der nachgiebigen Verbindungsbereiche in Horizontalrichtung sind dieser Veröffentlichung keine Hinweise zu entnehmen. Bei einer Ausbildung aus Holz treten Festigkeitsschwierigkeiten auf, während eine Ausbildung aus Metall dagegen unproblematisch sein dürfte und die Wirkung erbringen, die von einer Blattfeder bekannt sind.

Durch die DE-B-1282261 ist ein Sitzmöbel aus Sperrholz bekannt, bei dem Sitzfläche und Rückenlehne über einen über die ganze Breite ausgelegten Verbindungsabschnitt verbunden sind. Dieser im Querschnitt etwa V-förmige Abschnitt ermöglicht wegen der aus Stabilitätsgründen in mehreren Richtungen ausgebildeten Krümmung kein ausreichendes Federn der Rükkenlehne.

Der Erfindung liegt die Aufgabe zugrunde, ein Sitzmöbel zu schaffen, bei dem die Federungseigenschaften der Rückenlehne in gewissen Grenzen einstellbar und beeinflussbar sind, bei dem keine Festigkeitsprobleme auftreten und welches wirtschaftlich herstellbar ist.

Die Lösung dieser Aufgabe ist erfindungsgemäss dadurch gekennzeichnet, dass der Federungsbereich im Querschnitt etwa U-förmig identisch über die gesamte Breite mit halbkreisförmiger Basis und tangential angeschlossenen parallelen Schenkeln ausgebildet ist.

In Ausgestaltung der Erfindung ist der Federungsbereich im Krümmungsbereich einwandig ausgebildet. Weiterhin kann dabei vorgesehen sein, dass die Mittelebene des Federungsbereichs etwa 45° zur Horizontalen geneigt ist. Durch die Verlagerung des Dreh-Abrollbereichs nach hinten ergibt sich ein günstiges Schwenkverhalten für die Rückenlehne. Die Rückenlehne wird beim Federn horizontal geführt und sinkt nicht, wie oft bei bekannten Sitzmöbeln, nach hinten ab. Wegen der Ausgestaltung des Federbereichs aus Kunststoff und dessen spezielle Form kann das Federverhalten besser gesteuert und die ansteigende Kraftlinie leichter begrenzt werden. Der Federbereich ist durch seine halbrunde Form in der Abwicklung grösser und Spitzenspannungen verteilen sich günstiger. Der in einem Sinne gekrümmte Federungsbereich ist so breit ausgeführt wie die Sitzfläche bzw. die Rückenlehne. Die Lage des Federungsbereiches zwischen Sitzfläche und Rückenlehne bzw. den Anschlussenden für Sitzfläche und Rückenlehne ermöglicht ausserdem, dass das aus einem Kunststoff gespritzte Basisteil für das Sitzmöbel in Richtung der Mittelebene des Federungsbereiches ausgeformt werden kann. Damit ist eine relativ kostengünstige Herstellung des Werkzeugs gegeben.

Gemäss einer bevorzugten Ausführungsform verlaufen die Schenkel des Federungsbereichs im wesentlichen parallel zueinander und die Enden der Schenkel divergieren und verlaufen etwa rechtwinklig zueinander. Damit ergibt sich eine lagegünstige Anordnung gegenüber der Sitzfläche und der Rückenfläche, so dass diese in Normalstellung etwa rechtwinklig zueinander ausgerichtet sind. Der Hauptanteil der Federwirkung liegt in der ausgerundeten Basis des Federungsbereichs, so dass der exakt abgestimmte Federungsweg der Rückenlehne ermöglicht ist.

Wenn in weiterer Ausgestaltung der Federungsbereich an den Schenkelenden doppelwandig und mit Versteifungsrippen ausgebildet ist, geht der «zweidimensionale» einwandige Federungsbereich (Krümmung um eine Achse) an beiden Enden in die dritte Dimension über, so dass die Enden doppelwandig auslaufen und versteift sind und die von Sitzfläche und Rückenlehne zu übertragende Kraft gut aufnehmen können.

Gemäss einer weiteren Ausführungsform kann vorgesehen sein, dass die Sitzfläche und/oder die Rückenlehne mit dem Federungsbereich einstükkig materialeinheitlich ausgebildet ist. Damit ist es möglich, ein Sitzmöbel zu schaffen, das aus einem Stück gefertigt wird, aber im Gegensatz zu dem bekannten Sperrholzschalensitzmöbel die Vorteile der grösseren Festigkeit und der besseren Federungseigenschaften aufweist.

Wenn Sitzfläche und Rückenlehne nicht einstückig mit dem Federungsbereich ausgebildet sind, kann vorgesehen sein, dass an dem Federungsbereich Aufnahmen für die Rückenlehne und die Sitzfläche vorgesehen sind. Damit ist es möglich, mit einfachen Mitteln eine Verbindung der Einzelteile untereinander vorzunehmen.

In Ausgestaltung der Erfindung kann vorgesehen sein, dass an der Unterseite der Sitzfläche und an der Unterseite des waagerechten, verstärkten Schenkelteils des Federungsbereichs eine Aufnahme für das Traggestell ausgebildet ist. In dieser integrierten Aufnahme kann eine Tragsäule mit einfachsten Mitteln, beispielsweise mit einem Konus, stabil befestigt werden. Die Aufnahme ist einstückig an der Unterseite von Sitz-und Federungsteil angeformt und korrespondiert mit dem geeigneten Untergestell. Zwischen Tragsäule und Sitzfläche kann auch ein Sitzträger angeordnet sein.

Je nach gewünschtem optischem Eindruck kann vorgesehen sein, dass die Sitzfläche mit einem Polster versehen ist, dass das Polster von einem Bügel gehalten ist und dass der Bügel in Aufnahmetüllen an dem Federungsbereich eingesteckt ist. Ebenso kann die Rückenlehne aus einem Polsterträger, einem Polster und einem in Aufnahmetüllen an dem Federungsbereich eingesteckten Bügel bestehen.

Gemäss einer weiteren Ausführungsform kann vorgesehen sein, dass die Sitzfläche und/oder die Rückenlehne ein Polster oder eine Polsterung aus Integralschaum aufweisen, die mit Zapfen in Aufnahmetüllen an dem Federungsbereich eingesteckt sind.

Je nach Verwendungszweck kann in der vorzugsweise als Konusloch ausgebildeten Aufnahme an der Unterseite der Sitzfläche eine Zentralsäule oder ein Bankträger befestigt werden. Damit ist das Sitzmöbel als Bürostuhl oder als Bestuhlung für einen Saal o.ä. geeignet. Weiterhin kann vorgesehen sein, dass an der Unterseite der Sitzfläche Aufnahmenuten für ein Rohrgestell ausgebildet sind.

Gemäss einer weiteren bevorzugten Ausführungsform kann vorgesehen sein, dass an den seitlichen Rändern des Federungsbereichs Aufnahmen für Armlehnen ausgebildet sind, wobei die Armlehnen etwa rechtwinklig mit drei Ecken ausgebildet sein können und die Ecken Federzonen darstellen. Dadurch ist eine Parallelogrammbewegung der Armlehnen möglich, wodurch die Federung zwischen Sitzfläche und Rückenlehne nicht beeinträchtigt wird. Durch die Ausbildung der drei Federbereiche wird gleichermassen die seitliche Stabilität der Armlehnen nicht beeinträchtigt.

Um mit einer Armlehnenform sowohl für die rechte als auch für die linke Armlehne auskommen zu können, kann vorgesehen sein, dass die Armlehnen symmetrisch zur Diagonalen durch die eine Ecke und die sich als Verlängerung der in den Aufnahmen eingesteckten Schenkelabschnitte sich ergebenden Ecke ausgebildet sind.

Die Armlehne kann an den Enden der freien Schenkel mit Ringen versehen sein, durch welche die Enden von an der Sitzfläche und der Rückenlehne angebrachten Bügeln gesteckt werden.

Je nach Ausgestaltung können die Bügel, mit denen die Polster an der Sitzfläche oder an der Rückenlehne gehalten werden, aus Holz, Metall oder Kunststoff bestehen. Die Armlehnen können aus materialeinheitlichem Werkstoff oder aus Kunststoff mit einer Metalleinlage bestehen.

Die Erfindung wird im folgenden anhand mehrerer Ausführungsbeispiele unter Bezug auf die Zeichnung näher erläutert. Es zeigen:
Fig. einen Bürostuhl in Seitenansicht,
Fig. 2 den Stuhl von Fig. 1 von vorn gesehen,
Fig. 3 den Stuhl von Fig. 1 an abgewandelter Ausführung mit Armlehnen.
Fig. 4 den Stuhl von Fig. 3 von vorn gesehen,
Fig. 5 ein weiteres Ausführungsbeispiel eines Stuhls,
Fig. 6 in schematischer Darstellung einen Federungsbereich mit Sitzfläche und Rückenlehne,
Fig. 7 in Seitenansicht einen Stuhl mit einer darauf sitzenden Person,
Fig. 8 in vergrösserter perspektivischer Darstellung einen Federungsbereich,
Fig. 9 einen Schnitt gemäss der Linie IX-IX von Fig. 9,
Fig. 10 eine Explosivdarstellung eines Sitzmöbels von der Seite gesehen,
Fig. 11 in perspektivischer Explosivdarstellung ein Ausführungsbeispiel eines Sitzmöbels,
Fig. 12 in perspektivischer Darstellung ein Sitzmöbel ohne Traggestell von unten gesehen,
Fig. 13 in perspektivischer Darstellung ein weiteres Ausführungsbeispiel eines Sitzmöbels,
Fig. 14 in perspektivischer Darstellung einen Federungsbereich mit einer Armlehne und
Fig. 15 in perspektivischer Darstellung ein einstückig materialeinheitlich ausgebildetes Sitzmöbel.

Fig. 1 zeigt ein beispielsweise als Bürostuhl verwendbares Sitzmöbel mit einer Sitzfläche 10, einer Rückenlehne 12 und einem zwischen der Sitzfläche und der Rückenlehne angeordneten Federungsbereich 14, der sich über die gesamte Breite der Sitzfläche und Rückenlehne erstreckt. Als Traggestell ist eine zentrale Säule 16 mit einem fünfarmigen Rollenstern 18 an der Unterseite der Sitzfläche 10 angebracht.

Fig. 2 zeigt das Sitzmöbel von Fig. 1 in Frontansicht. Daraus ist zu ersehen, dass die Rückenlehne 12 aus einem Polsterteil 20 und einem dieses Polsterteil 20 umgebenden Bügel 22 besteht. Die Sitzfläche 10 ist aus einem Polsterteil 24 und einem Haltebügel 26 ausgebildet.

Fig. 3 zeigt in abgewandelter Form den Stuhl von Fig. 1 in Seitenansicht. An dem Federungsbereich 14 ist eine Armlehne 28 befestigt, die rechteckig ausgebildet ist und drei Ecken 30, 32 und 34 aufweist. Kurze Schenkel 36 und 38 sind in Aufnahmetüllen 40 und 42 eingesteckt, die an dem Federungsbereich 14 ausgebildet sind.

Fig. 4 zeigt denStuhl von Fig. 3 in Frontansicht mit der Lehne 28 und einer entsprechend auf der anderen Seite des Sitzmöbels angeordneten Armlehne 29.

Fig. 5 zeigt ein ebenfalls aus einer Sitzfläche 44, einer Rückenlehne 46 und einem Federungsbereich 48 bestehendes Sitzmöbel, das aber nicht von einer Zentralsäule getragen wird, sondern von einem Rohrgestell 50, dessen obere Holme 52 an der Unterseite der Sitzfläche 44 in Mulden einliegend befestigt sind.

Fig. 6 zeigt in schematischer Darstellung in Seitenansicht ein Sitzmöbel ohne Traggestell. Aus dieser Darstellung ist insbesondere der speziell ausgebildete Federungsbereich zu ersehen. Dieser Federungsbereich 54 besteht aus Kunststoff und ist einwandig ausgebildet. Im Querschnitt weist der Federungsbereich eine etwa U-förmige Gestalt mit parallelen Schenkeln und mit ausgerundeter Basis 56 auf. Der Bereich 56 ist etwa halbrund ausgebildet. Durch diese halbrunde Form ist der Federungsbereich in der Abwicklung grösser und aus diesem Grunde können Spitzenspannungen günstiger verteilt werden. Die Enden 58 und 60 der Schenkel des Federungsbereichs 54 divergieren und verlaufen etwa rechtwinklig zueinander. Eine durch den Federungsbereich 54 gelegte Mittelebene 62 ist zur Horizontalen um etwa 45° geneigt. Die Basis 56des Federungsbereichs 54 ragt nach hinten über die Schnittlinie von Sitzfläche 64 und Rückenlehne 66 hinaus. Damit ist der Dreh- bzw. Abrollbereich der federnden Rückenlehne nach hinten verlagert. Die Rückenlehne wird beim Federn in Richtung des Pfeiles 68 etwa horizontal geführt und sinkt nicht, wie bei bekannten Sitzmöbeln, nach hinten ab. Dadurch ist ein besseres Schwenkverhalten des Rückens möglich. Beim Aufrichten oder nach Vornbeugen einer auf dem Sitzmöbel sitzenden Person, ergibt sich eine grössere Freiheit im Bereich der Schnittstelle von Sitzfläche und Rükkenlehne, so dass sich beispielsweise eine Jacke nicht einzwängen kann.

Fig. 7 zeigt ein mit einem Federungsbereich ausgestaltetes Sitzmöbel 70 mit einer ergonometrisch günstig sitzenden Person. Wegen des Verlaufs der Schenkel des Federungsbereichs parallel zu einer um 45° geneigten Ebene kann ein aus Kunststoff ausgebildeter integrierter Sitzmöbelkörper aus einer relativ einfach gestalteten Spritzgussform ausgeformt werden.

Fig. 8 zeigt in perspektivischer Darstellung einen Federungsbereich 72. Im zentralen Krümmungsbereich ist der Federungsteil einwandig über die gesamte Breite des Sitzmöbels ausgebildet, die Enden der Schenkel 74 und 76, die in etwa rechtwinklig zueinander ausgerichtet sind, sind zu doppelwandigen Zonen aufgespalten. Zwischen Wänden 78 und 80 der Rückenlehne können Rippen 82 vorgesehen sein, die zur Versteifung der Endbereiche des Federungsteils beitragen. An den Seitenflächen sind Aufnahmetüllen 84 und 86 vorgesehen, in welchen Stosskantenbügel des Rückenpolsters aufgenommen werden können. Der an eine Sitzfläche angrenzende Schenkelbereich 76 des Federungsbereiches ist analog ausgestaltet.

Fig. 9 zeigt einen Schnitt durch den Federungsbereich 72, aus dem im Schenkelbereich 74 die Wände 78 und 80 mit den dazwischenliegenden Rippen 82 zu ersehen sind. Unterhalb des Schenkelbereichs 76 ist ein integraler Sitzträger 88 zu sehen, der der Aufnahme beispielsweise einer zentralen Säule dient.

Fig. 10 zeigt in Explosivdarstellung von der Seite her gesehen ein Sitzmöbel mit einem Federungsbereich 90, einer Rückenlehne 92, einer Sitzfläche 94, einem Sitzträger 96 und einer zentralen Säule 98. An dem Federungsbereich 90 sind Aufnahmen für die Rückenlehne und die Sitzfläche ausgebildet.

Fig. 11 zeigt in Explosivdarstellung eine Ausführungsform eines Sitzmöbels mit einem Federungsbereich 100, einer Rückenlehne 102, die aus einem auf einem Bügel 104 aufgespannten Polster 106 besteht und aus einer Sitzfläche 108, die aus einem Bügel 110 mit daran befestigtem Polster 112 aufgebaut ist. Die Enden der Bügel 104 und 110 werden in Aufnahmetüllen 114 bzw. 116 eingesteckt. Für einen sicheren Verband von Rückenlehne bzw. Sitzfläche mit Federungsteil können an deren Berührungsflächen ebenfalls weitere Steckvorrichtungen ausgebildet sein. Die Sitzfläche 108 kann auch als Integralteil mit Metallskelett ausgebildet sein.

Fig. 12 zeigt einen Federungsbereich 118, an dem einstückig eine Sitzfläche 120 angeformt ist. Der im Krümmungsbereich einwandig ausgebildete Federungsbereich 118 spaltet sich in den Endbereichen bzw. einem Übergangsbereich zur Sitzfläche doppelwandig auf und bildet mit der Sitzfläche eine Starreinheit. Seitlich sind Aufnahmetüllen 122 für Stosskantenbügel eines Polsters oder für eine Armlehne vorgesehen. An der Unterseite der Sitzfläche bzw. des doppelwandig ausgeführten Abschnitts des Federbereichs ist eine integrierte Aufnahme 124 für eine Zentralsäule oder für einen Bankträger vorgesehen. Diese Aufnahme ist beispielsweise mit Rippen versehen, die zur Verstärkung und der eindeutigen Festlegung des Traggestells dienen. Seitlich sind an der Unterseite der Sitzfläche und dem doppelwandigen Abschnitt des Federungsbereiches Aufnahmenuten 126 angeformt, die zur Aufnahme eines Rohrgestells entsprechend der Fig. 5 dienen. Das Sitzmöbelelement nach Fig. 12 besteht aus einem Federungsbereich mit integrierter Sitzfläche. Ebenso wäre es möglich, den Federungsbereich mit integrierter Rückenlehne bzw. den Federungsbereich sowohl mit integrierter Sitzfläche als auch mit integrierter Rückenlehne auszubilden.

Fig. 13 zeigt in perspektivischer Explosivdarstellung ein Sitzmöbel mit einem Federungsbereich 128, der integriert mit einer Sitzfläche 130 verbunden ist. Unterhalb der Sitzfläche und des Federungsbereichs ist ein integrierter Sitzträger 132 vorgesehen. An der Oberseite ist die Sitzfläche mit Verstärkungsrippen ausgebildet, die im Aufspaltungsbereich des ansonsten einwandigen Federungsbereichs beginnen und bis zur Vorderkante der Sitzfläche verlaufen. Durch die Rippen wird trotz grosser Materialeinsparung eine steife Sitzfläche geschaffen, deren Herstellung wegen der leichten Ausformbarkeit wirtschaftlich ist. Die Federwirkung des Federungsbereiches wird durch die Rippen und den Sitzträger optimal eingestellt. Auf die Rippen der Sitzfläche 130 wird ein Polster 134 aufgelegt, das mittels eines Stosskantenbügels 136 an dem Sitzmöbel gehalten wird. Der Stosskantenbügel 136 wird dazu mit seinen Enden 138 in Aufnahmetüllen 140 an dem Federungsbereich eingesteckt. Eine Rückenlehne ist aus einem Polsterträger 142, einem Polster 144 und einem Stosskantenbügel 146 aufgebaut. Das Polster 144 wird auf dem Polsterträger 142 befestigt, danach wird der Polsterträger auf den senkrechten Schenkel 148 des Federungsbereichs 128 aufgesetzt und Polsterträger und Polster werden über den Stosskantenbügel 146 an dem Federungsbereich 128 befestigt, wobei die Enden 150 des Bügels 146 in Aufnahmetüllen 152 an dem Federungselement eingesteckt bzw. eingeschlagen werden. Zur Verriegelung des Polsterträgers der Rückenlehne können an dem Polsterträger Aufnahmeöffnungen ausgebildet und an dem aufgespaltenen Schenkelende des Federungsbereichs entsprechende Zapfen angeformt sein. Nach Befestigung einer nicht dargestellten zentralen Säule ergibt sich ein Sitzmöbel mit hervorragenden Sitz- und Federungseigenschaften.

Fig. 14 zeigt einen Federungsbereich 154, an dem eine Armlehne 156 analog Fig. 3 und 4 angebracht ist. Die Armlehne 156 ist in Seitenansicht etwa rechtwinklig und weist drei Ecken 158, 160 und 162 auf, wobei die Ecken als Federzonen ausgebildet sind. D.h., bei einer Veränderung der Lage der Rückenlehne wirkt die Armlehne als Parallelogramm, so dass die Armlehne der Bewegung des Federungsbereiches folgen kann. Die seitliche Stabilität der Armlehne ist dabei nicht beeinträchtigt. Die Armlehne kann aus einem materialeinheitlichen Werkstoff oder beispielsweise aus einem Polyurethan-Material mit einer Metalleinlage bestehen. Um sowohl rechts als auch links die gleiche Armlehne anbringen zu können, ist die Armlehne symmetrisch zu einer Diagonalen 164 ausgebildet, die durch die Ecke 160 und durch eine aus der Verlängerung der Schenkel 166 und 168 gedachten Ecke 170 verläuft. Die Enden der Schenkel 166 und 168 sind in Aufnahmetüllen 172 und 174 an dem Federungsbereich 154 eingesteckt. Eine gestrichelte Linie 176 zeigt die Parallelverschiebung der Armlehne 156 bei einer federnden Verlagerung einer nicht dargestellten Rückenlehne. Die zur Befestigung der Polster von Sitzflächen oder Rückenlehnen dienenden Bügel, beispielsweise 136 und 146, können aus Holz, Stahlrohr oder einem Integralschaum bestehen. Die Armlehnen können an den freien Schenkelenden mit Ringen ausgebildet sein, mit denen sie an den Bügeln zur Befestigung der Polster aufgesteckt werden können. Damit ist es möglich, die Armlehne ohne Zusatzvorkehrungen an den Federungsbereich zu befestigen und ebenfalls möglich, sie abzunehmen, ohne dass dann nicht genutzte Befestigungsstellen sichtbar wären.

Fig. 15 zeigt ein als Bürostuhl ausgebildetes Sitzmöbel 178, bei dem die Sitzfläche 180 und die Rückenlehne 182 einstückig mit einem Federungsbereich 184 materialeinheitlich aus Kunststoff geformt sind. Im Übergangsbereich von Sitzfläche 180 und Federungsbereich 184 ist eine Zentralsäule 186 befestigt. Sitzfläche 180 und Rückenlehne 182 können mit einer Polsterung versehen sein.

## Patentansprüche

1. Sitzmöbel mit einer Sitzfläche (10, 44) und einer Rückenlehne (12, 46), wobei zwischen Sitzfläche (10, 44) und Rückenlehne (12, 46) ein aus Kunststoff bestehender Federungsbereich (14, 48) angeordnet ist, der über die gesamte Breite von Sitzfläche (10, 44) und Rückenlehne (12, 46) verläuft und über die Schnittlinie von Sitzfläche (10, 44) und Rückenlehne (12, 46) hinausragt, und mit einem Traggestell (16, 18; 50), dadurch gekennzeichnet, dass der Federungsbereich (14, 48) im Querschnitt U-förmig identisch über die gesamte Breite mit halbkreisförmiger Basis und tangential angeschlossenen parallelen Schenkeln ausgebildet ist.

2. Sitzmöbel nach Anspruch 1, dadurch gekennzeichnet, dass der Federungsbereich (14, 48) im Krümmungsbereich einwandig ausgebildet ist.

3. Sitzmöbel nach Anspruch 1 oder 2, dadurch gekennzeichnet, dass die Mittelebene (62) des Federungsbereiches (54) etwa 45° zur Horizontalen geneigt ist.

4. Sitzmöbel nach einem der Ansprüche 1 bis 3, dadurch gekennzeichnet, dass die Enden (58, 60) der Schenkel divergieren und etwa rechtwinklig zueinander verlaufen.

5. Sitzmöbel nach einem der Ansprüche 1 bis 4, dadurch gekennzeichnet, dass der Federungsbereich (72) an den Enden der Schenkel (74, 76) doppelwandig und mit Versteifungsrippen (82) ausgebildet ist.

6. Sitzmöbel nach einem der Ansprüche 1 bis 5, dadurch gekennzeichnet, dass die Sitzfläche (130) und/oder die Rückenlehne (142) mit dem Federungsbereich (128) einstückig materialeinheitlich ausgebildet ist.

7. Sitzmöbel nach Anspruch 4, dadurch gekennzeichnet, dass an dem Federungsbereich (72) Aufnahmen (74, 76) für die Rückenlehne und die Sitzfläche vorgesehen sind.

8. Sitzmöbel nach einem der Ansprüche 1 bis 7, dadurch gekennzeichnet, dass an der Unterseite der Sitzfläche (120) und an der Unterseite des waagerechten, verstärkten Bereichs des Schenkels des Federungsbereichs (118) eine Aufnahme (124) für das Traggestell ausgebildet ist.

9. Sitzmöbel nach einem der Ansprüche 1 bis 8, dadurch gekennzeichnet, dass die Sitzfläche (130) mit einem Polster (134) versehen ist, dass das Polster (134) von einem Bügel (136) gehalten ist und dass der Bügel (136) in Aufnahmetüllen (140) an dem Federungsbereich (128) eingesteckt ist.

10. Sitzmöbel nach einem der Ansprüche 1 bis 9, dadurch gekennzeichnet, dass die Rückenlehne aus einem Polsterträger (142), einem Polster (144) und einem in Aufnahmetüllen (152) an dem Federungsbereich (128) eingesteckten Bügel (146) besteht.

11. Sitzmöbel nach einem der Ansprüche 1 bis 8, dadurch gekennzeichnet, dass die Sitzfläche (108) und/oder die Rückenlehne (102) ein Polster (112,106) oder eine Polsterung aus Integralschaum aufweisen und mit Zapfen (110, 104) in Aufnahmetüllen (116, 114) an dem Federungsbereich (100) eingesteckt sind.

12. Sitzmöbel nach einem der Ansprüche 1 bis 11, dadurch gekennzeichnet, dass an der Aufnahme (124, 132) an der Unterseite der Sitzfläche (120, 130) eine Zentralsäule oder ein Bankträger angeordnet ist.

13. Sitzmöbel nach einem der Ansprüche 1 bis 11, dadurch gekennzeichnet, dass an der Unterseite der Sitzfläche (120) Aufnahmenuten (126) für ein Rohrgestell ausgebildet sind.

14. Sitzmöbel nach einem der Ansprüche 1 bis 13, dadurch gekennzeichnet, dass an den seitlichen Rändern des Federungsbereichs (154) Aufnahmen (172,174) für Armlehnen (156) ausgebildet sind.

15. Sitzmöbel nach einem der Ansprüche 1 bis 13, dadurch gekennzeichnet, dass die Armlehnen über an der Sitzfläche und der Rückenlehne angeordnete Bügel gehalten sind.

16. Sitzmöbel nach Anspruch 14 oder 15, dadurch gekennzeichnet, dass die Armlehnen (156) etwa rechtwinklig mit drei Ecken (158,160,162) und die Ecken als Federzonen ausgebildet sind.

17. Sitzmöbel nach einem der Ansprüche 14 bis 16, dadurch gekennzeichnet, dass die Armlehnen (156) symmetrisch zur Diagonalen (164) durch die eine Ecke (160) und die sich als Verlängerung der in den Aufnahmen (172, 174) eingesteckten Schenkelabschnitte (166, 168) zu denkenden Ecke (170) ausgebildet sind.

18. Sitzmöbel nach Anspruch 9 oder 10, dadurch gekennzeichnet, dass die Bügel (136,146) aus Holz, Metall oder Kunststoff bestehen.

19. Sitzmöbel nach einem der Ansprüche 14 bis 17, dadurch gekennzeichnet, dass die Armlehnen (156) aus materialeinheitlichem Werkstoff oder aus Kunststoff mit einer Metalleinlage bestehen.

20. Sitzmöbel nach einem der Ansprüche 1 bis 19, dadurch gekennzeichnet, dass die Aufnahme (124,132) als Konusloch ausgebildet ist.

21. Sitzmöbel nach einem der Ansprüche 1 bis 19, dadurch gekennzeichnet, dass zwischen Sitzfläche (94) und Zentralsäule (98) ein Sitzträger (96) vorgesehen ist.

22. Sitzmöbel nach einem der Ansprüche 1 bis 21, dadurch gekennzeichnet, dass an der Oberseite der Sitzfläche (130) Verstärkungsrippen angeformt sind.

## Revendications

1. Siège avec une surface d'assise (10, 44) et un dossier (12,46), dans lequel il est prévu entre la surface d'assise (10, 44) et le dossier (12, 46) une zone d'élasticité en matière plastique (14,48) qui s'étend sur la totalité de la largeur de la surface d'assise (10,44) et du dossier (12, 46) et fait saillie au-delà de la ligne d'intersection entre la surface d'assise (10, 44) et le dossier (12, 46) et avec un bâti support (16, 18; 50), caractérisé en ce que la zone d'élasticité (14,48) présente identiquement sur la totalité de la largeur une section transversale en forme d'U à base semi-circulaire et des ailes parallèles se raccordant tangentiellement.

2. Siège selon la revendication 1, caractérisé en ce que la zone d'élasticité (14, 48) est à âme simple dans la zone de courbure.

3. Siège selon la revendication 1 ou 2, caractérisé en ce que le plan médian (62) de la zone d'étanchéité (54) est incliné par rapport à l'horizontale suivant un angle d'environ 45°.

4. Siège selon une quelconque des revendications 1 à 3, caractérisé en ce que les extrémités (38, 60) des ailes divergent et forment ensemble un angle sensiblement droit.

5. Siège selon une quelconque des revendications 1 à 4, caractérisé en ce que la zone d'élasticité (72) est à double paroi aux extrémités des ailes (74, 76) et y est pourvue de nervures de raidissement (82).

6. Siège selon l'une quelconque des revendications 1 à 5, caractérisé en ce que la surface d'assise (130) et/ou le dossier (142) sont venus d'une pièce avec la zone d'élasticité (128), l'ensemble étant fait en matériau homogène.

7. Siège selon la revendication 4, caractérisé en ce qu'il est prévu sur la zone d'élasticité (72) des logements (74, 76) pour recevoir le dossier et la surface d'assise.

8. Siège selon l'une quelconque des revendications 1 à 7, caractérisé en ce qu'il est prévu sur la face inférieure de la surface d'assise (120) et sur la face inférieure de la partie horizontale renforcée de l'aile de la zone d'élasticité (118) un logement (124) pour recevoir le bâti support.

9. Siège selon l'une quelconque des revendications 1 à 8, caractérisé en ce que la surface d'assise (130) est pourvue d'un coussin (134), que le coussin (134) est maintenu en place par un arceau (136) et que l'arceau (136) est enfiché dans des douilles de logement (140) prévues sur la zone d'élasticité (128).

10. Siège selon l'une quelconque des revendications 1 à 9, caractérisé en ce que le dossier est constitué par un support de coussin (142), un coussin (144) et un arceau (146) enfiché dans des douilles de logement (152) prévues sur la zone d'élasticité (128).

11. Siège selon l'une quelconque des revendications 1 à 8, caractérisé en ce que la surface d'assise (108) et/ou le dossier (102) comportent un coussin (112, 106) ou un rembourrage en mousse à peau intégrée et qu'ils sont enfichés à l'aide de chevilles (110,104) dans des douilles de logement (116, 114) prévues sur la zone d'élasticité (100).

12. Siège selon l'une quelconque des revendications 1 à 11, caractérisé en ce que sont disposés sur le logement (124,132) ménagé sur la face inférieure de la surface d'assise (120, 130) une colonne centrale ou un support à banc.

13. Siège selon l'une quelconque des revendications 1 à 11, caractérisé en ce que, sur la face inférieure de la surface d'assise (120) sont ménagées des gorges de logement (126) pour un bâti tubulaire.

14. Siège selon l'une quelconque des revendications 1 à 13, caractérisé en ce que des logements (172, 174) pour des accoudoirs (156) sont ménagés le long des bords latéraux de la zone d'élasticité (154).

15. Siège selon l'une quelconque des revendications 1 à 13, caractérisé en ce que les accoudoirs sont maintenus au moyen d'arceaux disposés sur la surface d'assise et sur le dossier.

16. Siège selon la revendication 14 ou 15, caractérisé en ce que les accoudoirs (156) ont une forme approximativement rectangulaire avec trois angles (158, 160, 162) et que les angles sont des zones élastiques.

17. Siège selon l'une quelconque des revendications 14 à 16, caractérisé en ce que les accoudoirs (156) ont une forme symétrique par rapport à la diagonale (164) passant par l'un des angles (160) et par l'angle (170) imaginaire formé par le prolongement des segments de branche (166, 168) enfichés dans les logements (172, 174).

18. Siège selon la revendication 9 ou 10, caractérisé en ce que les arceaux (136, 146) sont en bois, en métal ou en matière plastique.

19. Siège selon l'une quelconque des revendications 14 à 17, caractérisé en ce que les accoudoirs (156) sont en matériau homogène ou en matière plastique avec une couche intermédiaire de métal.

20. Siège selon l'une quelconque des revendications 1 à 19, caractérisé en ce que le logement (124,132) est un trou conique.

21. Siège selon l'une quelconque des revendications 1 à 19, caractérisé en ce qu'il est prévu entre la surface d'assise (94) et la colonne centrale (98) un support d'assise (96).

22. Siège selon l'une quelconque des revendications 1 à 21, caractérisé en ce que des nervures de renforcement sont formées sur la face supérieure de la surface d'assise (130).

## Claims

1. A seat furniture item with a seat surface (10, 44) and a backrest (12,46), there being between the seat surface (10, 44) and the backrest (12 46) a spring area of plastics (14, 48), extending for the entire width of seat surface (10, 44) and backrest (12, 46) and protruding beyond the line along which the seat surface (10, 44) and backrest (12, 46) intersect, and with a supporting frame (16, 18; 50), characterized in that the spring area (14, 48) is U-shaped in cross-section and identical over its entire width, with a semicircular base to which tangential parallel arms are joined.

2. A seat furniture item in accordance with claim 1, characterized in that the spring area (14, 48) is single-walled at the curved portion.

3. A seat furniture item in accordance with claim 1 or 2, characterized in that the central plane (62) of the spring area (54) is inclined at approximately 45° to the horizontal.

4. A seat furniture item in accordance with one of claims 1 to 3, characterized in that the ends (58, 60) of the arms diverge and are roughly at right angles to each other.

5. A seat furniture item in accordance with one of claims 1 to 4, characterized in that the spring area (72) at the ends of the arms (74, 76) is double-walled and equipped with stiffening ribs (82).

6. A seat furniture item in accordance with one of claims 1 to 5, characterized in that the seat surface (130) and/or the backrest (142) form a single unit in one piece with the spring area (128).

7. A seat furniture item in accordance with claim 4, characterized in that mountings (74, 76) are provided on the spring area (72) for the backrest and the seat surface.

8. A seat furniture item in accordance with one of claims 1 to 7, characterized in that a mounting (124) for the supporting frame is formed on the underside of the seat surface (120) and on the underside of the horizontal reinforced portion of the spring area arm (118).

9. A seat furniture item in accordance with one of claims 1 to 8, characterized in that the seat surface (130) is provided with a cushion (134), that the cushion (134) is secured by a stirrup (136), and that the stirrup (136) is inserted in mounting sockets (140) in the spring area (128).

10. A seat furniture item in accordance with one of claims 1 to 9, characterized in that the backrest comprises a cushion support (142), a cushion (144), and a stirrup (146) inserted in mounting sockets (152) in the spring area (128).

11. A seat furniture item in accordance with one of claims 1 to 8, characterized in that the seat surface (108) and/or the backrest (102) have a cushion (112, 106) or upholstery of integral foam, and bosses (110, 104) by which they are inserted in mounting sockets (116, 114) in the spring area (100).

12. A seat furniture item in accordance with one of claims 1 to 11, characterized in that there is a central column or a bench bracket at the mounting (124, 132) on the underside of the seat surface (120,130).

13. A seat furniture item in accordance with one of claims 1 to 11, characterized in that mounting grooves (126) for a tubular frame are formed on the underside of the seat surface (120).

14. A seat furniture item in accordance with one of claims 1 to 13, characterized in that at the lateral edges of the spring area (154) mountings (172,174) are provided for armrests (156).

15. A seat furniture item in accordance with one of claims 1 to 13, characterized in that the armrests are secured by stirrups on the seat surface and the backrest.

16. A seat furniture item in accordance with claim 14 or 15, characterized in that the armrests (156) are approximately rectangular with three corners, and the corners (158, 160, 162) form spring zones.

17. A seat furniture item in accordance with one of claims 14 to 16, characterized in that the armrests (156) are symmetrical in relation to the diagonal (164) through the one corner (160) and the theoretical corner (170) forming an extension of the arm sections (166, 168) inserted in the mountings (172,174).

18. A seat furniture item in accordance with claim 9 or 10, characterized in that the stirrups (136,146) are of wood, metal or plastics.

19. A seat furniture item in accordance with one of claims 14 to 17, characterized in that the armrests (156) are of one piece of material or of plastics with a metal inlay.

20. A seat furniture item in accordance with one of claims 1 to 19, characterized in that the mounting (124,132) is formed by a tapering hole.

21. A seat furniture item in accordance with one of claims 1 to 19, characterized in that there is a seat bracket (96) between the seat surface (94) and the central column (98).

22. A seat furniture item in accordance with one of claims 1 to 21, characterized in that reinforcing ribs are formed on the top of the seat surface (130).
